# EUROPÄISCHE PATENTSCHRIFT

(11) **EP 1 673 583 B1**
(45) Veröffentlichungstag und Bekanntmachung des Hinweises auf die Patenterteilung: **11.12.2013**
(21) Anmeldenummer: 04790215.0
(22) Anmeldetag: 08.10.2004
(51) Int. Cl.: F28D 1/03

(54) **LADELUFT/KÜHLMITTEL-KÜHLER**
CHARGE AIR / COOLANT COOLER
REFROIDISSEUR D'AIR DE SURALIMENTATION / REFRIGERANT

(30) Priorität: 09.10.2003 DE 10347677
(43) Veröffentlichungstag der Anmeldung: 28.06.2006
(73) Patentinhaber: Behr Industry GmbH & Co. KG, 70469 Stuttgart (DE)
(72) Erfinder: ROTHENHÖFER, Horst, 74348 Lauffen (DE); RUPPEL, Wolfgang, 75378 Bad Liebenzell (DE); SCHMALZRIED, Günther, 71404 Korb (DE)
(74) Vertreter: BRP Renaud & Partner
(86) Internationale Anmeldenummer: PCT/EP2004/011278
(87) Internationale Veröffentlichungsnummer: WO 2005/036082

(56) Entgegenhaltungen:
- EP-A- 0 292 968
- EP-A- 0 336 407
- DE-A- 19 644 586
- DE-U- 20 208 748
- GB-A- 1 214 219
- US-A- 2 899 177
- US-A- 3 601 185
- US-B1- 6 520 252

## Beschreibung

Die Erfindung betrifft einen Ladeluft/Kühlmittel-Kühler in Paketbauweise nach dem Oberbegriff des Patentanspruches 1. Ein derartiger Ladeluft/Kühlmittel-Kühler wurde durch die DE-A 196 51 625 der Anmelderin bekannt.

Ladeluftkühler in so genannter Paketbauweise werden insbesondere bei Großmotoren eingesetzt, wobei die Ladeluft durch ein flüssiges Kühlmittel gekühlt wird. Diese Ladeluftkühler werden in Ganzaluminiumbauweise hergestellt und verlötet, wobei ein quaderförmig ausgebildeter Kühlerblock und die zugehörigen Anschlussstutzen für die Ladeluft und das Kühlmittel getrennt hergestellt werden. Der Kühlerblock besteht aus einer Vielzahl von aufeinander geschichteten Blechen, zwischen denen Leisten zur Bildung von Strömungskanälen und zur Abstandshaltung angeordnet sind. Der fertig gestapelte Block wird dann in einem Lötofen gelötet. Die Strömungskanäle für die Ladeluft weisen im Inneren Wellrippen oder Turbulenzeinlagen auf, zur Verbesserung der Wärmeübertragung und zur Steigerung der Innendruckfestigkeit. Die Kühlkanäle weisen einen geringeren Strömungsquerschnitt als die Ladeluftkanäle auf und werden durch Zwischenleisten und äußere Abschlussleisten begrenzt. Die Wärmeübertragung zwischen Kühlmittel und Ladeluft erfolgt im Kreuzstrom, d. h. die Kühlmittel- und Ladeluftkanäle verlaufen senkrecht zueinander. Ein derartiger Ladeluftkühler wurde durch die o. g. DE-A 196 51 625 der Anmelderin bekannt. Die Kühlkanäle für das flüssige Kühlmittel bei dem bekannten Ladeluftkühler weisen einen rechteckförmigen Querschnitt auf, da die zwischen den benachbarten Blechen angeordneten Zwischenleisten ebenfalls einen rechteckigen Querschnitt aufweisen. Problematisch bei diesen Wärmeübertragern sind die instationären Zustände, insbesondere auf der Ladeluftseite, die durch starke Temperaturwechsel mit hohen Temperaturdifferenzen und Temperaturspitzen zu Überhitzungen des Kühlmittels, d. h. zu lokalen Siedepunktüberschreitungen mit Dampfblasenbildung führen. Dies ist unbedingt zu vermeiden.

Ein ähnlicher Wärmeübertrager in Paketbauweise, ebenfalls ein Ladeluftkühler wurde durch die DE-C 196 44 586 der Anmelderin bekannt. Unterschiedlich sind dabei die Kühlkanäle, welche durch ein plattenförmiges Strangpressprofil gebildet sind. Die Kanalquerschnitte sind dabei rechteckig oder oval, was jedoch primär fertigungstechnische Gründe (Extrusion) hat.

Es ist Aufgabe der vorliegenden Erfindung, einen Kühlerblock der eingangs genannten Art derart zu verbessern, dass lokale Überhitzungen möglichst vermieden werden:

Diese Aufgabe wird durch die Merkmale des Patentanspruches 1 gelöst. Erfindungsgemäß sind die insbesondere als Leisten ausgebildeten Zwischen- und Abschlussbereiche der Kühlkanäle auf ihren Kühlmittelseiten mit einem Rillenprofil versehen. Durch dieses Rillenprofil ergibt sich eine Ausrundung des Rechteckquerschnittes auf dessen Schmalseite.

In den Eckbereichen von rechteckförmigen Kanalquerschnitten kann es unter Umständen zu örtlichen Überhitzungen kommen. Durch die erfindungsgemäße Ausrundung des Kanalquerschnittes mittels Rillenprofil wird eine solche Überhitzung vorteilhafterweise weitgehend vermieden.

Durch das Rillenprofil ergeben sich einerseits vergleichmäßigte Strömungsverhältnisse im Kühlmittelkanal und andererseits eine thermische Entlastung an den kritischen Eckbereichen. Darüber hinaus wird die Wärmeeinleitung von dem heißen Gas in das im Kühlkanal strömende Kühlmittel auf eine größere Fläche verteilt. Damit wird auch ein lokales Sieden mit schädlicher Dampfblasenbildung des Kühlmittels vermieden.

Durch eine Stapelbauweise gemäß einer vorteilhaften Ausführungsform wird unter Verwendung von Profilstäben eine Bauweise ermöglicht, bei der auf einfache Bauteile wie Bleche und Leisten zurückgegriffen werden kann.

Eine einstückige Ausbildung der Kühlkanäle gemäß einer anderen Ausführung bewirkt den Vorteil einer einfachen Bauweise mit einer geringen Anzahl von Einzelteilen.

Nach einer vorteilhaften Ausgestaltung der Erfindung weist das Rillenprofil einen parabelförmigen Querschnitt auf, welcher beiderseits von Profilleisten begrenzt wird, die mit dem benachbarten Blech verlötet sind. Dieser Querschnitt stellt einen festigkeitsmäßig und strömungstechnisch günstigen Kompromiss dar.

Nach einer weiteren vorteilhaften Ausgestaltung der Erfindung weist das Rillenprofil einen V-förmigen Querschnitt auf, d. h. eine gewisse fertigungstechnische Vereinfachung gegenüber dem Parabel-Profil.

Nach einer weiteren Ausgestaltung der Erfindung ist das Profil einer Zwischenleiste etwa als H-Profil ausgebildet, d. h. mit etwa U-förmigen Einbuchtungen auf jeder Kühlmittelseite.

Ein Ausführungsbeispiel der Erfindung ist in der Zeichnung dargestellt und wird im Folgenden näher beschrieben. Es zeigen
- Fig. 1: einen Ausschnitt eines Ladeluftkühlers,
- Fig. 2: eine Abschlussleiste,
- Fig. 3: eine Zwischenleiste und
- Fig. 4: eine Einzelheit X aus Fig. 1.

Fig. 1 zeigt einen Ausschnitt eines vollständig nicht dargestellten Kühlerblocks mit Ladeluftkanälen 1 und quer zu diesen verlaufenden Kühlkanälen 2, welche durch parallel zueinander angeordnete Bleche 3 gebildet werden. Die Ladeluftkanäle 1 werden in Richtung des Pfeils LL von Ladeluft durchströmt und weisen in der Regel hier nicht dargestellte, jedoch aus dem Stand der Technik bekannte Wellrippen auf. Die äußeren Kühlkanäle 2 werden einerseits durch benachbarte Bleche 3 und andererseits durch je eine Abschlussleiste 4 und je eine Zwischenleiste 5 gebildet. Weitere, innen angeordnete, nicht dargestellte Kühlkanäle 2 werden nur durch Zwischenleisten 5 begrenzt. Die Zwischenleisten und die Abschlussleisten sind als Profilstäbe 4, 5 ausgebildet und weisen jeweils auf ihrer Kühlmittelseite, das ist die vom Kühlmittel benetzte Seite, eine Rille 7 bzw. eine Rille 8 auf, d. h. in Längsrichtung der Leisten verlaufende Rillenprofile. Die Kühlkanäle 2 sind damit an ihren Schmalseiten etwas ausgerundet, wodurch sich der benetzte Umfang des Kanalquerschnittes erhöht und ein vergleichmäßigter Wärmeeintrag von der Seite der Ladeluftkanäle 1 erfolgt. Die Profilstäbe 4, 5 sind wie üblich mit den Blechen 3 verlötet und können vorzugsweise als extrudierte Profile hergestellt werden.

**Fig. 2** zeigt eine Einzeldarstellung der Abschlussleiste 4, die das Rillenprofil 7 nur auf einer Seite, d. h. der Kühlmittelseite aufweist. Die flache Seite 4a wird verlötet.

**Fig. 3** zeigt eine Einzeldarstellung der Zwischenleiste 5, welche zwei Rillenprofile 8 auf sich gegenüber liegenden Kühlmittelseiten aufweist. Die flache Seite 5a wird verlötet.

**Fig. 4** zeigt eine Einzelheit X aus Fig. 1, d. h. den zur Hälfte dargestellten Profilstab 5 mit dem etwa parabelförmigen Rillenprofil 8, welches seitlich von zwei abgerundeten Profilleisten 9, 10 eingefasst wird, die ihrerseits mit den Blechen 3 verlötet sind.

Leichte Abwandlungen von dem in der Zeichnung dargestellten Rillenprofil, welches etwa einen parabelförmigen Querschnitt aufweist, sind möglich, z. B. als V-Profil oder als H-Profil.

## Patentansprüche

1. Ladeluft/Kühlmittel-Kühler, in Paketbauweise, bei welchem Kühlkanäle (2) für ein flüssiges Kühlmittel in ersten Schichten und Gaskanäle (1) für zu kühfende Ladeluft in zweiten Schichten insbesondere kreuzweise angeordnet sind, wobei die Kühlkanäle (2) jeweils durch zwei beabstandete Wandbereiche (3) sowie durch Zwischen- und Abschlussbereiche (4, 5) gebildet sind, wobei die ersten und zweiten Schichten durch abwechselnde Übereinanderstapelung von Bleichen (3) und Zwischen- und Abschlussleisten gebildet sind, **dadurch gekennzeichnet, dass** zumindest ein Zwischen_ und Abschlussbereich auf seiner vom Kühlmittel benetzbaren Seite ein in Längsrichtung verlaufendes Rillenprofil (7, 8) aufweist, wobei die Zwischen- und Abschlussleisten als ein in Längsrichtung verlaufendes Rillenprofil aufweisender Profilstab ausgebildet sind.

2. Ladeluft/Kühlmittel-Kühler nach einem der vorhergehenden Ansprüche, **dadurch gekennzeichnet, dass** das Rillenprofil einen etwa parabelförmigen Querschnitt (8) aufweist, der insbesondere von zwei Profilleisten (9, 10) eingefasst ist.

3. Ladeluft/Kühlmittel-Kühler nach einem der vorhergehenden Ansprüche, **dadurch gekennzeichnet, dass** das Rillenprofil einen V-förmigen Querschnitt aufweist.

4. Ladeluft/Kühlmittel-Kühler nach einem der vorhergehenden Ansprüche, **dadurch gekennzeichnet, dass** Zwischenleisten einen etwa H-förmigen Querschnitt aufweisen.
**dadurch gekennzeichnet, dass** zumindest ein Zwischen-

## Claims

1. A charge air/coolant cooler of packet construction, in which cooling ducts (2) for a liquid coolant are arranged in first layers, and gas ducts (1) for a charge air which is to be cooled are arranged in second layers, in particular crosswise, wherein the cooling ducts (2) are formed respectively by two spaced apart wall regions (3) and by intermediate and terminating regions (4, 5), wherein the first and second layers are formed by alternating stacking above one another of plates (3) and intermediate and terminating strips, **characterized in that** at least one intermediate and terminating region has, on its side which is wettable by the coolant, a grooved profile (7, 8) running in longitudinal direction, wherein the intermediate and terminating strips are constructed as a profile bar having a grooved profile running in longitudinal direction.

2. The charge air/coolant cooler according to one of the preceding claims, **characterized in that** the grooved profile has an approximately parabolic cross-section (8), which is bordered in particular by two profile strips (9, 10).

3. The charge air/coolant cooler according to one of the preceding claims, **characterized in that** the grooved profile has a V-shaped cross-section.

4. The charge air/coolant cooler according to one of the preceding claims, **characterized in that** intermediate strips have an approximately H-shaped cross-section.

## Revendications

1. Refroidisseur d'air de charge/liquide de refroidissement à configuration par paquets, dans lequel des canaux de refroidissement (2) pour un milieu de refroidissement liquide sont disposés en premières couches et des canaux de gaz (1) pour un air de charge à refroidir sont disposés en deuxièmes couches, notamment disposés en crois, dans lequel les canaux de refroidissement (2) sont formés respectivement par deux portions de paroi espacées (3) ainsi que par des zones intermédiaires et des zones de fermeture (4, 5), dans lequel les premières et deuxièmes couches sont formées par un empilage en alternance de têtes (3) et de baguettes intermédiaires et de fermeture, **caractérisé en ce que** au moins une zone intermédiaire et de fermeture présente sur un côté mouillable par le milieu de refroidissement un profilé rainuré (7, 8) s'étendant dans la direction longitudinale, dans lequel les baguettes intermédiaires et de fermeture sont conçues comme une barre de profilé présentant un profilé rainuré s'étendant dans la direction longitudinale.

2. Refroidisseur d'air de charge/liquide de refroidissement selon une des revendications précédentes, **caractérisé en ce que** le profilé rainuré présente une section transversale (8) approximativement parabolique, qui est encastrée notamment par deux baguettes de profilé (9, 10).

3. Refroidisseur d'air de charge/liquide de refroidissement selon une des revendications précédentes, **caractérisé en ce que** le profilé rainuré présente une section transversale en forme de V.

4. Refroidisseur d'air de charge/liquide de refroidissement selon une des revendications précédentes, **caractérisé en ce que** des baguettes intermédiaires présentent une section transversale approximativement en forme de H.
